# EUROPÄISCHE PATENTANMELDUNG

(11) **EP 4 703 669 A1**
(43) Veröffentlichungstag der Anmeldung: **04.03.2026**
(21) Anmeldenummer: 25194922.8
(22) Anmeldetag: 08.08.2025
(51) Int. Cl.: F28F 1/12, F28D 1/053, F25B 39/02, F28F 9/02, F28F 11/00, F28F 9/22

(54) **WÄRMETAUSCHER, KLIMATISIERUNGSANORDNUNG UND SCHALTSCHRANK**

(30) Priorität: 27.08.2024 DE 202024104818 U
(71) Anmelder: Pfannenberg GmbH, 21035 Hamburg (DE)
(72) Erfinder: Halm, Nils Peter, 21035 Hamburg (DE); Wagner, Torben, 21035 Hamburg (DE); Espelage, Marian, 21035 Hamburg (DE)
(74) Vertreter: RGTH

(57) **Zusammenfassung**

Die Erfindung betrifft einen Wärmetauscher (100), insbesondere einen Wärmetauscher (100) einer Klimatisierungsanordnung (200), die zur Klimatisierung eines Schaltschranks (300) eingerichtet ist, wobei die Klimatisierungsanordnung (200) ein Gehäuse (16) aufweist, welches einen schaltschrankseitigen Gehäusebereich (161) und einen außenseitigen Gehäusebereich (162) sowie ein zwischen dem schaltschrankseitigen Gehäusebereich (161) und dem außenseitigen Gehäusebereich (162) angeordnetes Trennwandelement (32) aufweist, welches den schaltschrankseitigen Gehäusebereich (161) und den außenseitigen Gehäusebereich (162) fluidisch voneinander trennt, mit einem Rohrleitungssystem (10), das zur Leitung eines Kältemittels ausgebildet ist, wobei das Rohrleitungssystem (10) ein erstes Sammelrohr (111) und ein zweites Sammelrohr (112) und mehrere Rohrelemente (12) aufweist, deren freie Enden in die Sammelrohre (111, 112) münden, wobei mindestens eines der Sammelrohre (111, 112) einen Kältemitteleinlass (13) und mindestens eines der Sammelrohre (111, 112) einen Kältemittelauslass (14) aufweist, die durch das Rohrleitungssystem (10) fluidleitend miteinander verbunden sind, wobei die Rohrelemente (12) mit zwei voneinander beabstandeten Montageblechen (151, 152) verbunden sind, die die Rohrelemente (12) gasdicht umschließen, so dass der Wärmetauscher (100) derart an dem Trennwandelement (32) montierbar ist, dass die Sammelrohre (111, 112) im montierten Zustand im außenseitigen Gehäusebereich (162) und die Rohrelemente (12) zumindest abschnittsweise im schaltschrankseitigen Gehäusebereich (161) angeordnet sind. Die Erfindung betrifft ferner eine Klimatisierungsanordnung (200) und einen Schaltschrank (300).

## Beschreibung

Die Erfindung betrifft einen Wärmetauscher, insbesondere einen Wärmetauscher einer Klimatisierungsanordnung, die zur Klimatisierung eines Schaltschranks eingerichtet ist, wobei die Klimatisierungsanordnung ein Gehäuse aufweist, welches einen schaltschrankseitigen Gehäusebereich und einen außenseitigen Gehäusebereich sowie ein zwischen dem schaltschrankseitigen Gehäusebereich und dem außenseitigen Gehäusebereich angeordnetes Trennwandelement aufweist, welches den schaltschrankseitigen Gehäusebereich und den außenseitigen Gehäusebereich fluidisch voneinander trennt, mit einem Rohrleitungssystem, das zur Leitung eines Kältemittels ausgebildet ist.

Die Erfindung betrifft auch eine Klimatisierungsanordnung für einen Schaltschrank, insbesondere eine Klimatisierungsanordnung zur Verwendung mit einem Schaltschrank.

Die Erfindung betrifft darüber hinaus einen Schaltschrank mit einem Gehäuse, das eine Vielzahl elektronischer Komponenten aufnimmt.

### Technologischer Hintergrund

Ein Schaltschrank der hier angesprochenen Art nimmt eine Vielzahl von elektronischen Komponenten auf, die zur Steuerung einer verfahrenstechnischen Anlage, einer Werkzeugmaschine oder einer sonstigen Fertigungseinrichtung ausgebildet sind. Zu den typischerweise verbauten elektronischen Komponenten zählen insbesondere Stromleitungen, Klemmen, Widerstände, Kondensatoren, Dioden, Transistoren, Induktivitäten, integrierte Schaltkreise, Relais, Sensoren und vieles mehr. Beim bestimmungsgemäßen Betrieb eines solchen Schaltschranks entsteht Wärme, die zur Aufrechterhaltung der dauerhaften Funktionsfähigkeit der elektrischen Komponenten effektiv abzuführen ist. Hierfür ist in einem herkömmlichen Schaltschrank ein Wärmetauscher mit einem Rohrleitungssystem und/oder eine Klimatisierungsanordnung mit einem solchen Wärmetauscher verbaut, wobei das Rohrleitungssystem zur Leitung eines Kältemittels ausgebildet ist und mehrere Rohrstücke sowie mehrere Rohrbögen besitzt, wobei die Rohrbögen jeweils zwei Endabschnitte zweier Rohrstücke fluidleitend miteinander verbinden. Insofern bildet das Rohrleitungssystem eine Rohrschlange, in der ein Kältemittel zirkuliert, das innerhalb des Schaltschranks Wärme aufnimmt und die Wärme außerhalb des Schaltschranks abführt. Zur effektiven Wärmeabfuhr wird in einem Innenkreis bzw. im Innenbereich des Schaltschranks eine Luftströmung erzeugt, die den Wärmetauscher beaufschlagt. Dieser Innenkreis bzw. der Innenbereich des Schaltschranks ist vom Außenkreis bzw. von der Schaltschrankumgebung abgeschirmt, sodass keine Gase in das Innere des Schaltschranks gelangen können.

Als Kältemittel sind nach dem Stand der Technik insbesondere fluorierte Treibhausgase bekannt, die in Bezug auf die Wärmeabfuhr zwar aus thermodynamischen Gründen vorteilhaft sind, allerdings im Leckagefall an die Umwelt abgegeben werden, was mit negativen Auswirkungen auf das Klima verbunden ist. Besonders leckageanfällige Bereiche eines solchen Rohrleitungssystems sind Rohrbögen, die eine Krümmung von mehr als 90° aufweisen, und Verbindungsstellen, insbesondere Lötstellen, zwischen den Rohrbögen und den Rohrabschnitten. Insofern besitzen Rohrleitungssysteme herkömmlicher Wärmetauscher an jedem Rohrbogen leckageanfällige Bereiche, nämlich zum Beispiel den Rohrbogen selbst und jeweils zwei Verbindungsstellen zu den dort angeordneten Rohrstücken. Die Verwendung von fluorierten Treibhausgasen als Kältemittel ist auf absehbare Zeit einzustellen, weshalb zukünftig auf alternative Kältemittel zurückgegriffen werden muss.

Alternative Kältemittel, die aus thermodynamischen Gründen in sinnvoller Weise verwendbar sind, sind in der Regel brennbar bzw. hoch entflammbar oder weisen hohe Betriebsdrücke bei transkritischem Betrieb auf. Um derartige Kältemittel in der Schaltschrankklimatisierung sicher und richtlinienkonform einsetzen zu können, ist eine sichere Ausgestaltung, insbesondere des Innenkreises des Schaltschranks notwendig. Hierbei muss auch im Leckagefall sichergestellt werden, dass durch austretendes Kältemittel, insbesondere im Bereich des Verdampfers, keine explosive Atmosphäre entsteht, weil diese durch ein elektronisches Bauteil im Schaltschrank gezündet werden könnte.

### Darstellung der Erfindung: Aufgabe, Lösung, Vorteile

Hiervon ausgehend ist es die Aufgabe der Erfindung einen Wärmetauscher, eine Klimatisierungsanordnung und einen Schaltschrank anzugeben, die einen sicheren Betrieb des Wärmetauschers mit einem brennbaren bzw. hoch entflammbaren Kältemittel oder mit einem Kältemittel erlauben, das hohe Betriebsdrücke bei transkritischem Betrieb aufweist. Ferner soll die Anzahl leckageanfälliger Bereiche reduziert werden.

Diese Aufgabe wird zunächst gelöst durch einen Wärmetauscher, insbesondere einen Wärmetauscher einer Klimatisierungsanordnung, die zur Klimatisierung eines Schaltschranks eingerichtet ist, wobei die Klimatisierungsanordnung ein Gehäuse aufweist, welches einen schaltschrankseitigen Gehäusebereich und einen außenseitigen Gehäusebereich sowie ein zwischen dem schaltschrankseitigen Gehäusebereich und dem außenseitigen Gehäusebereich angeordnetes Trennwandelement aufweist, welches den schaltschrankseitigen Gehäusebereich und den außenseitigen Gehäusebereich fluidisch voneinander trennt, mit einem Rohrleitungssystem, das zur Leitung eines Kältemittels ausgebildet ist, wobei das Rohrleitungssystem ein erstes Sammelrohr und ein zweites Sammelrohr und mehrere Rohrelemente aufweist, deren freie Enden in die Sammelrohre münden, wobei mindestens eines der Sammelrohre einen Kältemitteleinlass und mindestens eines der Sammelrohre einen Kältemittelauslass aufweist, die durch das Rohrleitungssystem fluidleitend miteinander verbunden sind, wobei die Rohrelemente mit zwei voneinander beabstandeten Montageblechen verbunden sind, die die Rohrelemente gasdicht umschließen, sodass der Wärmetauscher derart an dem Trennwandelement montierbar ist, dass die Sammelrohre im montierten Zustand im außenseitigen Gehäusebereich und die Rohrelemente zumindest abschnittsweise im schaltschrankseitigen Gehäusebereich angeordnet sind.

Die Aufgabe wird auch gelöst durch eine Klimatisierungsanordnung für einen Schaltschrank, insbesondere zur Verwendung mit einem Schaltschrank, wobei die Klimatisierungsanordnung ein Gehäuse aufweist, welches einen schaltschrankseitigen Gehäusebereich und einen außenseitigen Gehäusebereich sowie ein zwischen dem schaltschrankseitigen Gehäusebereich und dem außenseitigen Gehäusebereich angeordnetes Trennwandelement aufweist, welches den schaltschrankseitigen Gehäusebereich und den außenseitigen Gehäusebereich fluidisch voneinander trennt, wobei die Klimatisierungsanordnung ferner einen solchen Wärmetauscher umfasst.

Die Aufgabe wird zudem gelöst durch einen Schaltschrank mit einem Gehäuse, das eine Vielzahl elektronischer Komponenten aufnimmt, wobei der Schaltschrank einen solchen Wärmetauscher und/oder eine solche Klimatisierungsanordnung aufweist.

Durch die erfindungsgemäße Ausgestaltung des Wärmetauschers, der Klimatisierungsanordnung und des Schaltschranks sind beim bestimmungsgemäßen Einsatz innerhalb des schaltschrankseitigen Gehäusebereichs der Klimatisierungsanordnung ausschließlich Elemente des Wärmetauschers angeordnet, die als leckagefrei anzunehmen sind. Leckageanfällige Bereiche sind demgegenüber im außenseitigen Gehäusebereich der Klimatisierungsanordnung angeordnet, womit der Innenkreis bzw. der Innenbereich des Schaltschranks nicht mit Gasen kontaminierbar ist, die brennbar bzw. hoch entflammbar sind. Von daher erlaubt der erfindungsgemäße Wärmetauscher, die erfindungsgemäße Klimatisierungsanordnung und der erfindungsgemäße Schaltschrank einen sicheren Einsatz eines derartigen Kältemittels. Darüber hinaus wird die Anzahl leckageanfälliger Bereiche deutlich reduziert, weil der Wärmetauscher vorteilhafterweise rohrbogenfrei ausgebildet ist und die Anzahl leckageanfälliger Bereiche mindestens um die Anzahl ansonsten erforderlicher Rohrbögen reduziert wird.

Vorteilhafte Weiterbildungen der vorliegenden Erfindung werden nachfolgend und in den Unteransprüchen angegeben.

Nach einer vorteilhaften Weiterbildung der Erfindung ist vorgesehen, dass die Rohrelemente und die Sammelrohre über Verbindungsstellen stoffschlüssig miteinander verbunden sind. Insbesondere ist vorgesehen, dass die Rohrelemente und die Sammelrohre über die Verbindungsstellen miteinander verlötet sind.

Die Rohrelemente sind vorzugsweise jeweils als Rohrstück oder als Rohrstrang ausgebildet. Ein Rohrstück besitzt einen im wesentlichen zylinderförmigen Mantel und weist einen einzigen Kanal auf, der das Rohrstück längsaxial durchgreift. Ein Rohrstrang weist demgegenüber eine Vielzahl von parallel zueinander angeordneten Kanälen bzw. Kapillaren (Microchannels) auf. In einem einfachen Ausführungsbeispiel besteht ein solcher Rohrstrang aus einem Flachprofil, das längsaxial von einer Anzahl Kanäle durchgriffen ist.

Zur effektiven Wärmeabfuhr besitzt der Wärmetauscher vorzugsweise ein Wärmeübertragungselement, insbesondere eine Rippenanordnung mit einer Vielzahl von Rippen bzw. Lamellen, die mit den Rohrelementen wärmeleitend in Kontakt stehen bzw. verbunden sind. Beim bestimmungsgemäßen Einsatz werden die Rohrelemente und die Rippen von einer Luftströmung umspült, wodurch Wärme von der Luftströmung auf den Wärmetauscher übertragen wird. Dabei sind die Rippen zur wärmeleitenden Verbindung insbesondere kraft- oder stoffschlüssig mit den Rohrelementen verbunden. Die Rippen sind vorzugsweise wellenförmig ausgebildet und zwischen je zwei Rohrelementen angeordnet. Ein solches Wellenprofil besitzt alternierend Wellenberge und Wellentäler, die als Anlagefläche an den Rohrelementen ausgebildet sind. Zwischen jeweils zwei benachbarten Wellenbergen und zwischen jeweils zwei benachbarten Wellentälern entsteht ein Strömungskanal, der zur Leitung der Luftströmung eingerichtet und ausgebildet ist. Dieser Strömungskanal verläuft vorzugsweise quer zu den Rohrelementen. Ferner können die Rippen vorzugsweise Schlitze aufweisen und/oder profiliert sein.

Nach einer vorteilhaften Weiterbildung ist vorgesehen, dass zwischen den Rippen und den Sammelrohren jeweils eines der Montagebleche angeordnet sind ist. Damit werden die Rippen links- und rechtsseitig jeweils von einem Montageblech flankiert.

Die Führung des Kältemittels durch das Rohrleitungssystem ist vom Kältemitteleinlass bis zum Kältemittelauslass in unterschiedlicher Weise umsetzbar. Vorzugsweise ist dabei vorgesehen, dass der Kältemitteleinlass und der Kältemittelauslass an demselben Sammelrohr oder an unterschiedlichen Sammelrohren angeordnet sind.

Nach einer ersten Ausführungsform ist vorgesehen, dass der Kältemitteleinlass und der Kältemittelauslass an unterschiedlichen Sammelrohren angeordnet sind. Die Führung des Kältemittels erfolgt dann ausschließlich von dem ersten Sammelrohr zum zweiten Sammelrohr. Das Kältemittel durchströmt beim Durchströmen des Wärmetauschers somit nur einmal die Rohrelemente und wird anschließend aus dem Wärmetauscher geleitet. Die Strömungsgeschwindigkeit des Kältemittels ist in diesem Fall vergleichsweise gering, denn die effektive Querschnittsfläche der Rohrelemente ist vergleichsweise groß.

Alternativ hierzu kann die Führung des Kältemittels entlang des Rohrleitungssystems mäandrierend ausgebildet sein, wozu die Sammelrohre jeweils eine Anzahl von Trennwänden aufweisen, die die Sammelrohre in eine Anzahl von Kapseln trennt, wobei die Trennwände derart angeordnet sind, dass das Kältemittel von dem Kältemitteleinlass bis zum Kältemittelauslass mehrfach durch mindestens eines der Sammelrohre leitbar ist. Die Strömungsgeschwindigkeit des Kältemittels ist in Abhängigkeit der Anzahl von Trennwänden zunehmend größer, denn die effektive Öffnungsquerschnittsfläche verringert sich.

Für den Fall, dass der Kältemitteleinlass und der Kältemittelauslass beide an einem ersten Sammelrohr angeordnet sind und an einem zweiten Sammelrohr weder Kältemittelein- noch -auslass vorgesehen sind, gilt für die Anzahl N der Trennwände des ersten Sammelrohrs und der Anzahl M der Trennwände des zweiten Sammelrohrs vorzugsweise: M = N - 1. Für den Fall, dass der Kältemitteleinlass und der Kältemittelauslass an unterschiedlichen Sammelrohren angeordnet sind, gilt für die Anzahl N der Trennwände des ersten Sammelrohrs und der Anzahl M der Trennwände des zweiten Sammelrohrs vorzugsweise: M = N.

Die Rohrelemente sind in Bezug auf ihre jeweilige Längsachse vorzugsweise krümmungsfrei ausgestaltet. Hierdurch ergibt sich ein im wesentlichen gerader Wärmetauscher, der mit einfachen Mitteln innerhalb einer Klimatisierungsanordnung montierbar ist. Alternativ weisen die Rohrelemente in Bezug auf ihre jeweilige Längsachse eine Krümmung auf, die kleiner-gleich 90°, insbesondere kleiner-gleich 45°, ist. Hierdurch kann der Wärmetauscher an bauraumbedingt besondere Geometrien des Schaltschranks angepasst werden.

Die Sammelrohre, die Rohrelemente, die Rippen und/oder die Montagebleche bestehen vorzugsweise aus Aluminium und sind an den Verbindungsstellen miteinander verlötet. Aluminium besitzt eine hohe Wärmeleitfähigkeit und ist daher in besonderer Weise für einen Wärmetauscher geeignet.

Der Kältemitteleinlass und/oder der Kältemittelauslass können durch, insbesondere mit einem Sammelrohr verbundene, Rohrstutzen gebildet sein. Ferner können der Kältemitteleinlass und/oder der Kältemittelauslass bevorzugt aus Kupfer bestehen.

Das Gehäuse der Klimatisierungsanordnung nimmt den Wärmetauscher vorzugsweise derart auf, dass die Sammelrohre im außenseitigen Gehäusebereich und die Rohrelemente zumindest abschnittsweise, bevorzugt zu mehr als 60%, besonders bevorzugt zu mehr als 80 % in Bezug auf ihre jeweilige Gesamtlänge, im schaltschrankseitigen Gehäusebereich angeordnet sind. Insbesondere sind die Abschnitte im schaltschrankseitigen Gehäusebereich angeordnet, die mit mindestens einer der Rippen verbunden sind. Hierzu weist das Trennwandelement des Gehäuses vorzugsweise mindestens zwei Öffnungen oder Aussparungen auf, die von dem Wärmetauscher im zusammengesetzten Zustand durchgriffen sind. Im Rahmen einer Ausführungsform mit zwei Öffnungen ist vorzugsweise vorgesehen, dass die erste Öffnung größer als die zweite Öffnung ist, was die Montage des Wärmetauschers begünstigt. Hierzu ist vorgesehen, dass eines der Montagebleche größer als das andere der Montagebleche ist, sodass der Wärmetauscher in die Öffnung einführbar ist. Das bedeutet, dass eines der Montagebleche senkrecht in Bezug zur Einschubrichtung des Wärmetauschers breiter und höher ist als das andere der Montagebleche, sodass das kleinere beider Montagebleche durch die Öffnung des Trennwandelementes einführbar ist, wohingegen das größere der Montagebleche an der Peripherie der Öffnung anliegt. Im Rahmen einer Ausführungsform mit zwei Aussparungen ist vorzugsweise vorgesehen, dass der Wärmetauscher seitwärts in die Aussparungen einführbar ist. Die Aussparungen bilden eine einseitig geöffnete Kontur und sind in das Trennwandelement eingebracht. In einem Zustand, bei dem der Wärmetauscher in die Aussparungen eingelegt ist, sind die Aussparungen mittels Deckelelementen fluiddicht verschließbar.

Zur Montage des Wärmetauschers sind insbesondere Schraubverbindungen oder Nietverbindungen vorgesehen, wozu die Montagebleche und das Trennwandelement vorgefertigte Bohrungen besitzen. Zwischen den Montageblechen und dem Trennwandelement sind vorzugsweise jeweils Dichtungen angeordnet, sodass eine gasdichte Montage des Wärmetauschers möglich ist. Unabhängig hiervon ist vorzugsweise ein Ventilator vorgesehen, der innerhalb der Klimatisierungsanordnung zur Zwangsbelüftung des Wärmetauschers angeordnet und eingerichtet ist.

Das Kältemittel ist vorzugsweise brennbar und/oder explosionsgefährdet. Insbesondere ist oder enthält das Kältemittel Propan, Butan, Isobutan oder Propen.

Unabhängig von der konkreten Ausführungsform des Wärmetauschers kann dieser als Verdampfer einer Kompressionskältemaschine ausgebildet sein. Eine Kompressionskältemaschine ist eine Kältemaschine, die den physikalischen Effekt der Enthalpieerhöhung bei einem Wechsel des Aggregatzustandes von flüssig zu gasförmig nutzt. Das zirkulierende Kältemittel erfährt nacheinander verschiedene Aggregatzustandsänderungen. Dabei wird ausgenutzt, dass sich die Kondensations- und die Siedetemperatur des Kältemittels abhängig von seinem Druck verändert. Das gasförmige Kältemittel wird zunächst mittels eines Kompressors komprimiert, wobei die Siedetemperatur und der Druck steigen. In einem nachgeschalteten Verflüssiger kondensiert es unter Wärmeabgabe. Anschließend wird das flüssige Kältemittel mittels einer Drossel entspannt, wobei die Siedetemperatur sinkt. Im nachgeschalteten Verdampfer verdampft das Kältemittel unter Wärmeaufnahme bei niedriger Temperatur, womit der Kreislauf geschlossen ist.

### Kurze Beschreibung der Figuren

Konkrete Ausführungsformen der Erfindung werden nachfolgend mit Bezug auf die Figuren erläutert. Es zeigen:
- Fig. 1a: eine erste Querschnittsansicht eines ersten Wärmetauschers;
- Fig. 1b: eine zweite Querschnittsansicht des ersten Wärmetauschers entlang der Querschnittsebene A-A;
- Fig. 1c: eine dritte Querschnittsansicht des ersten Wärmetauschers entlang der Querschnittsebene B-B;
- Fig. 1d: zwei Querschnittsansichten des ersten Wärmetauschers entlang der Querschnittsebene C-C;
- Fig. 2: eine Querschnittsansicht eines zweiten Wärmetauschers;
- Fig. 3: eine Querschnittsansicht eines dritten Wärmetauschers;
- Fig. 4a: eine Querschnittsansicht eines vierten Wärmetauschers;
- Fig. 4b: eine Querschnittsansicht eines fünften Wärmetauschers
- Fig. 5a, b: Querschnittsansichten einer ersten Klimatisierungsanordnung mit einem Schaltschrank; und
- Fig. 6a, b: Querschnittsansichten einer zweiten Klimatisierungsanordnung mit einem Schaltschrank.

### Ausführliche Beschreibung der Figuren

Fig. 1a zeigt eine erste Ausführungsform eines Wärmetauschers 100 einer Klimatisierungsanordnung 200, die zur Klimatisierung eines Schaltschranks 300 eingerichtet ist. Die Fig. 5a, b und 6a, b zeigen jeweils Ausführungsformen einer Klimatisierungsanordnung 200 jeweils mit einem (partiell gezeigten) Schaltschrank 300. Die Klimatisierungsanordnung 200 weist ein Gehäuse 16 auf, welches einen schaltschrankseitigen Gehäusebereich 161 und einen außenseitigen Gehäusebereich 162 sowie ein zwischen dem schaltschrankseitigen Gehäusebereich 161 und dem außenseitigen Gehäusebereich 162 angeordnetes Trennwandelement 32 aufweist, welches den schaltschrankseitigen Gehäusebereich 161 und den außenseitigen Gehäusebereich 162 fluidisch voneinander trennt.

Der Wärmetauscher 100 besitzt ein Rohrleitungssystem 10, das zur Leitung eines Kältemittels ausgebildet ist. Hierzu weist das Rohrleitungssystem 10 ein erstes Sammelrohr 111 und ein zweites Sammelrohr 112 und acht Rohrelemente 12 auf, deren freie Enden in die Sammelrohre 111, 112 münden. Im gezeigten Ausführungsbeispiel weist das linksseitig gezeigte erste Sammelrohr 111 einen Kältemitteleinlass 13 und das rechtsseitig gezeigte Sammelrohr 112 einen Kältemittelauslass 14 auf, die fluidleitend miteinander verbunden sind. Die Rohrelemente 12 sind mit zwei voneinander beabstandeten Montageblechen 151, 152 verbunden, die die Rohrelemente 12 gasdicht umschließen. Hierdurch ist der Wärmetauscher 100 derart an dem Trennwandelement 32 der Klimatisierungsanordnung 200 montierbar, dass die Sammelrohre 111, 112 im außenseitigen Gehäusebereich 162 und die Rohrelemente 12 zumindest abschnittsweise im schaltschrankseitigen Gehäusebereich 161 angeordnet sind. Die Rohrelemente 12 und die Sammelrohre 111, 112 sind über Verbindungsstellen 17 stoffschlüssig miteinander verbunden. Die Rohrelemente 12 sind im gezeigten Ausführungsbeispiel jeweils als Rohrstrang 121 ausgebildet, wobei jeder Rohrstrang 121 eine Anzahl von 8 parallel zueinander angeordneten Kanälen 18 aufweist (Fig. 1b, c).

Zur Wärmeabfuhr besitzt der Wärmetauscher 100 ein Wärmeübertragungselement in Form einer Rippenanordnung mit einer Vielzahl von Rippen 19, die mit den Rohrelementen 12 wärmeleitend verbunden sind. Beim bestimmungsgemäßen Einsatz werden die Rohrelemente 12 und die Rippen 19 von einer Luftströmung umspült, wodurch Wärme von der Luftströmung auf den Wärmetauscher 100 übertragen wird. Im gezeigten Ausführungsbeispiel sind die Rippen 19 wellenförmig ausgebildet und zwischen je zwei Rohrelementen 12 angeordnet. Ein solches Wellenprofil besitzt alternierend Wellenberge 20 und Wellentäler 21, die als Anlageflächen an den Rohrelementen ausgebildet sind. Zwischen jeweils zwei benachbarten Wellenbergen 20 und zwischen jeweils zwei benachbarten Wellentälern 21 entsteht ein Strömungskanal 22, der zur Leitung der Luftströmung eingerichtet und ausgebildet ist. Dieser Strömungskanal 22 verläuft rechtwinklig zu den Rohrelementen 12. Links- und rechtsseitig der Rippen 19 sind zwischen den Rippen 19 und den Sammelrohren 111, 112 die Montagebleche 151, 152 angeordnet. Das linksseitig gezeigte Montageblech 151 (Fig. 1a, b) ist größer als das rechtsseitig dargestellte Montageblech 152 (Fig. 1a, c), sodass der Wärmetauscher 100 in eine Öffnung 231 einschiebbar ist. Fig. 1d zeigt Draufsichten zweier alternativer Ausführungsformen eines Wärmetauschers 100 entlang der Querschnittsebene C-C. Hiernach können die Sammelrohre 111, 112 im Querschnitt rund (Alternative a) oder rechteckig (Alternative b) ausgebildet sein. Der Kältemitteleinlass 13 und der Kältemittelauslass 14 des Wärmetauschers 100 sind in Abhängigkeit seiner Bauart an demselben Sammelrohr 111, 112 oder an unterschiedlichen Sammelrohren 111, 112 angeordnet. Fig. 1a zeigt eine Ausführungsform bei der der Kältemitteleinlass 13 und der Kältemittelauslass 14 an unterschiedlichen Sammelrohren 111, 112 ausgebildet sind. Das Kältemittel wird somit vom Kältemitteleinlass 13 über das erste Sammelrohr 111, die Rohrelemente 12 und das zweite Sammelrohr 112 zum Kältemittelauslass 14 geleitet. Die Rohrelemente 12 werden insofern einheitlich in einer Richtung von dem Kältemittel durchströmt.

Fig. 2 zeigt ein zweites Ausführungsbeispiel eines Wärmetauschers 100, dessen linksseitig gezeigtes Sammelrohr 111 eine Trennwand 24 zwischen den oberen vier Rohrelementen 12 und den unteren vier Rohrelementen 12 aufweist, wodurch das Sammelrohr 111 zwei Kapseln 25 aufweist. In beide Kapseln 25 münden jeweils vier Rohrelemente 12. Das rechtsseitige Sammelrohr 112 besitzt keine Trennwand. Hierdurch sind der Kältemitteleinlass 13 und der Kältemittelauslass 14 am linksseitig gezeigten Sammelrohr 111 ausgebildet und das Kältemittel durchströmt die Rohrelemente 12 zumindest einmal in beide Richtungen.

Fig. 3 zeigt ein drittes Ausführungsbeispiel eines Wärmetauschers 100, dessen linksseitig gezeigtes Sammelrohr 111 zwei Trennwände 24 aufweist, wodurch das Sammelrohr 111 drei Kapseln 25 aufweist. Das rechtsseitig gezeigte Sammelrohr 112 besitzt demgegenüber nur eine Trennwand 24, sodass das Sammelrohr 112 zwei Kapseln 25 besitzt und der Kältemitteleinlass 13 und der Kältemittelauslass 14 an demselben Sammelrohr 111 angeordnet sind.

Fig. 4a zeigt ein viertes Ausführungsbeispiel eines Wärmetauschers 100, dessen linksseitig gezeigtes Sammelrohr 111 vier Trennwände 24 aufweist, wodurch das Sammelrohr 111 fünf Kapseln 25 aufweist. Das rechtsseitig gezeigte Sammelrohr 111 besitzt demgegenüber nur drei Trennwände 24, sodass der Kältemitteleinlass 13 und der Kältemittelauslass 14 an demselben Sammelrohren 111 angeordnet sind.

Fig. 4b zeigt ein fünftes Ausführungsbeispiel eines Wärmetauschers 100 mit 7 Rohrelementen 12, dessen linksseitig gezeigtes Sammelrohr 111 drei Trennwände 24 aufweist, wodurch das Sammelrohr 111 vier Kapseln 25 aufweist. Das rechtsseitig gezeigte Sammelrohr 111 besitzt ebenfalls drei Trennwände 24, sodass der Kältemitteleinlass 13 und der Kältemittelauslass 14 an unterschiedlichen Sammelrohren 111 angeordnet sind.

Wie bereits erläutert zeigen die Fig. 5a, b und 6a, b jeweils Ausführungsformen der Klimatisierungsanordnung 200 mit dem (partiell gezeigten) Schaltschrank 300. Die Klimatisierungsanordnung 200 besitzt das Gehäuse 16, welches den schaltschrankseitigen Gehäusebereich 161 und den außenseitigen Gehäusebereich 162 sowie das zwischen dem schaltschrankseitigen Gehäusebereich 161 und dem außenseitigen Gehäusebereich 162 angeordnete Trennwandelement 32 aufweist, welches den schaltschrankseitigen Gehäusebereich 161 und den außenseitigen Gehäusebereich 162 fluidisch voneinander trennt.

Fig. 5a zeigt eine erste Kombination der Klimatisierungsanordnung 200 und des Schaltschranks 300 in einem zusammengesetzten Zustand. Der Schaltschrank 200 besitzt ein Schaltschrankgehäuse 33, das eine Wärmequelle in Form einer Vielzahl elektronischer Komponenten 26 aufnimmt. Die Klimatisierungsanordnung 200 umfasst einen Wärmetauscher 100, der zur Abfuhr von Wärme aus dem Schaltschrankgehäuse 33 eingerichtet ist. Hierzu sind zwischen dem Schaltschrank 300 und dem schaltschrankseitigen Gehäusebereich 161 unbezifferte Öffnungen vorgesehen, durch die eine Konvektionsströmung 34 führt, mit der Wärme transportiert wird. Der Wärmetauscher 100 ist innerhalb des Gehäuses 16 der Klimatisierungsanordnung 200 mittels eines Ventilators 27 zwangsbelüftet, was die Konvektionsströmung 34 verstärkt und die Effektivität des Wärmetauschers 100 begünstigt. Der Wärmetauscher 100 ist als Verdampfer 101 einer Kompressionskältemaschine 28 ausgebildet, die innerhalb des außenseitigen Gehäusebereichs 162 einen Kompressor 29, einen Kondensator 30 und eine Drossel 31 aufweist. Das Trennwandelement 32 des Gehäuses 16 besitzt zwei Öffnungen 231, 232, die derart dimensioniert und positioniert sind, dass der Wärmetauscher 100, dessen Rohrelemente 12 in Bezug auf ihre jeweilige Längsachse im gezeigten Ausführungsbeispiel krümmungsfrei sind, im zusammengesetzten Zustand beide Öffnungen 231, 232 durchgreift. Dabei sind die Montagebleche 151, 152 unterschiedlich groß, wobei das vergleichsweise kleinere Montageblech 152 im montierten Zustand im schaltschrankseitigen Bereich 161 des Gehäuses 16 bzw. des Trennwandelementes 32 anliegt und das vergleichsweise größere Montageblech 151 im außenseitigen Gehäusebereich 162 des Gehäuses 16 bzw. des Trennwandelementes 32 anliegt. Das Gehäuse 16 nimmt den Wärmetauscher 100 derart auf, dass die Sammelrohre 111, 112 im außenseitigen Gehäusebereich 162 und die Rohrelemente 12 abschnittsweise im schaltschrankseitigen Gehäusebereich 161 des Gehäuses 16 angeordnet sind, weshalb alle leckageanfälligen Bereiche ausschließlich im außenseitigen Gehäusebereich 162 des Gehäuses 16 angeordnet sind. Hierdurch wird im Leckagefall verhindert, dass Kältemittel in den Schaltschrank 300 eindringt.

Fig. 5b zeigt in schematischer Weise, die Montage des Wärmetauschers 100, der hierzu linear in Pfeilrichtung P1 in das Gehäuse 16 der Klimatisierungsanordnung 200 soweit einführbar ist, bis die Montagebleche 151, 152 an dem Gehäuse 16 bzw. an dem Trennwandelement 32 anliegen und dort befestigt werden.

Die Fig. 6a zeigt eine zweite Kombination der Klimatisierungsanordnung 200 und des Schaltschranks 300 in einem zusammengesetzten Zustand. Der Aufbau und die Funktionsweise der Klimatisierungsanordnung 200 und des Schaltschrankes 300 ist analog zu der Ausführungsform nach Fig. 5a. Im Unterschied hierzu weist das Trennwandelement 32 der Klimatisierungsanordnung 200 nach Fig. 6a zwei Öffnungen 231, 232 auf, die bauraumbedingt winklig zueinander ausgerichtet sind. Damit der Wärmetauscher 100 hierin montierbar ist, weisen dessen Rohrelemente 12 in Bezug auf ihre jeweilige Längsachse eine Krümmung von 90° auf, sodass der Wärmetauscher 100 im zusammengesetzten Zustand beide Öffnungen 231, 232 durchgreift. Dabei sind die Montagebleche 151, 152 unterschiedlich groß, wobei das vergleichsweise kleinere Montageblech 152 im montierten Zustand im schaltschrankseitigen Bereich 161 des Gehäuses 16 bzw. des Trennwandelementes 32 anliegt und das vergleichsweise grö-ßere Montageblech 151 im außenseitigen Gehäusebereich 162 des Gehäuses 16 bzw. des Trennwandelementes 32 anliegt. Das Gehäuse 16 nimmt den Wärmetauscher 100 derart auf, dass die Sammelrohre 111, 112 im außenseitigen Gehäusebereich 162 und die Rohrelemente 12 abschnittsweise im schaltschrankseitigen Gehäusebereich 161 des Gehäuses 16 angeordnet sind, weshalb alle leckageanfälligen Bereiche ausschließlich im außenseitigen Gehäusebereich 162 des Gehäuses 16 angeordnet sind. Hierdurch wird im Leckagefall verhindert, dass Kältemittel in den Schaltschrank 300 eindringt.

Fig. 6b zeigt in schematischer Weise, die Montage des Wärmetauschers 100, der hierzu entlang der bogenförmigen Pfeilrichtung P2 in das Gehäuse 16 der Klimatisierungsanordnung 200 soweit einführbar ist, bis die Montagebleche 151, 152 an dem Gehäuse 16 bzw. an dem Trennwandelement 32 anliegen und dort befestigt werden.

### Bezugszeichenliste

- 100: Wärmetauscher
- 200: Klimatisierungsanordnung
- 300: Schaltschrank

- 10: Rohrleitungssystem
- 111: Sammelrohr
- 112: Sammelrohr
- 12: Rohrelement
- 121: Rohrstrang
- 13: Kältemitteleinlass
- 14: Kältemittelauslass
- 151: Montageblech
- 152: Montageblech
- 16: Gehäuse
- 161: schaltschrankseitiger Gehäusebereich
- 162: außenseitiger Gehäusebereich
- 17: Verbindungsstelle
- 18: Kanal
- 19: Rippe

- 20: Wellenberg
- 21: Wellental
- 22: Strömungskanal
- 231: Öffnung
- 232: Öffnung
- 24: Trennwand
- 25: Kapsel
- 26: elektronische Komponente
- 27: Ventilator
- 28: Kompressionskältemaschine
- 29: Kompressor
- 30: Kondensator
- 31: Drossel
- 32: Trennwandelement
- 33: Schaltschrankgehäuse
- 34: Konvektionsströmung

- 101: Verdampfer

- P_{1,2}: Pfeilrichtung

## Patentansprüche

1. Wärmetauscher (100), insbesondere Wärmetauscher (100) einer Klimatisierungsanordnung (200), die zur Klimatisierung eines Schaltschranks (300) eingerichtet ist, wobei die Klimatisierungsanordnung (200) ein Gehäuse (16) aufweist, welches einen schaltschrankseitigen Gehäusebereich (161) und einen außenseitigen Gehäusebereich (162) sowie ein zwischen dem schaltschrankseitigen Gehäusebereich (161) und dem außenseitigen Gehäusebereich (162) angeordnetes Trennwandelement (32) aufweist, welches den schaltschrankseitigen Gehäusebereich (161) und den außenseitigen Gehäusebereich (162) fluidisch voneinander trennt, mit einem Rohrleitungssystem (10), das zur Leitung eines Kältemittels ausgebildet ist, **dadurch gekennzeichnet, dass** das Rohrleitungssystem (10) ein erstes Sammelrohr (111) und ein zweites Sammelrohr (112) und mehrere Rohrelemente (12) aufweist, deren freie Enden in die Sammelrohre (111, 112) münden, wobei mindestens eines der Sammelrohre (111, 112) einen Kältemitteleinlass (13) und mindestens eines der Sammelrohre (111, 112) einen Kältemittelauslass (14) aufweist, die durch das Rohrleitungssystem (10) fluidleitend miteinander verbunden sind, wobei die Rohrelemente (12) mit zwei voneinander beabstandeten Montageblechen (151, 152) verbunden sind, die die Rohrelemente (12) gasdicht umschließen, sodass der Wärmetauscher (100) derart an dem Trennwandelement (32) montierbar ist, dass die Sammelrohre (111, 112) im montierten Zustand im außenseitigen Gehäusebereich (162) und die Rohrelemente (12) zumindest abschnittsweise im schaltschrankseitigen Gehäusebereich (161) angeordnet sind.

2. Wärmetauscher (100) nach Anspruch 1, wobei die Rohrelemente (12) und die Sammelrohre (111, 112) über Verbindungsstellen (17) stoffschlüssig miteinander verbunden sind.

3. Wärmetauscher (100) nach einem der vorhergehenden Ansprüche, wobei die Rohrelemente (12) jeweils als Rohrstück oder als Rohrstrang (121) ausgebildet sind, wobei ein Rohrstrang (121) eine Vielzahl von parallel zueinander angeordneten Kanälen (18) aufweist.

4. Wärmetauscher (100) nach einem der vorhergehenden Ansprüche mit einem Wärmeübertragungselement, insbesondere einer Rippenanordnung mit einer Vielzahl von Rippen (19), die mit den Rohrelementen (12) wärmeleitend verbunden sind,
wobei insbesondere die Rippen (19) wellenförmig ausgebildet und zwischen je zwei Rohrelementen (12) angeordnet sind, und/oder
wobei insbesondere zwischen den Rippen (19) und den Sammelrohren (111, 112) jeweils eines der Montagebleche (151, 152) angeordnet sind.

5. Wärmetauscher (100) nach einem der vorhergehenden Ansprüche, wobei der Kältemitteleinlass (13) und der Kältemittelauslass (14) an demselben Sammelrohr (111, 112) oder an unterschiedlichen Sammelrohren (111, 112) angeordnet sind.

6. Wärmetauscher (100) nach einem der vorhergehenden Ansprüche, wobei die Sammelrohre (111, 112) jeweils eine Anzahl von Trennwänden (24) aufweist, die die Sammelrohre (111, 112) in eine Anzahl von Kapseln (25) trennt, wobei die Trennwände (24) derart angeordnet sind, dass das Kältemittel von dem Kältemitteleinlass (13) bis zum Kältemittelauslass (14) mehrfach durch mindestens eines der Sammelrohre (111, 112) leitbar ist,
wobei insbesondere der Kältemitteleinlass (13) und der Kältemittelauslass (14) an demselben Sammelrohr (111, 112) angeordnet sind, wobei für die Anzahl N der Trennwände (24) des ersten Sammelrohrs (111) und der Anzahl M der Trennwände (24) des zweiten Sammelrohrs (112) gilt: M = N - 1, oder
wobei insbesondere der Kältemitteleinlass (13) und der Kältemittelauslass (14) an unterschiedlichen Sammelrohren (111, 112) angeordnet sind, wobei für die Anzahl N der Trennwände (24) des ersten Sammelrohrs (111) und der Anzahl M der Trennwände (24) des zweiten Sammelrohrs (112) gilt: M = N.

7. Wärmetauscher (100) nach einem der vorhergehenden Ansprüche, wobei die Rohrelemente (12) in Bezug auf ihre jeweilige Längsachse eine Krümmung aufweisen, die kleiner-gleich 90°, insbesondere kleiner-gleich 45°, ist, oder
wobei die Rohrelemente (12) in Bezug auf ihre jeweilige Längsachse krümmungsfrei sind.

8. Wärmetauscher (100) nach einem der vorhergehenden Ansprüche, wobei die Sammelrohre (111, 112), die Rohrelemente (12), die Rippen (19) und die Montagebleche (151, 152) aus Aluminium bestehen und an den Verbindungsstellen (17) miteinander verlötet sind.

9. Wärmetauscher (100) nach einem der vorhergehenden Ansprüche, wobei eines der Montagebleche (151, 152) größer als das andere der Montagebleche (151, 152) ist, sodass der Wärmetauscher (100) in eine Gehäuseöffnung (231, 232), insbesondere in eine Gehäuseöffnung (231, 232) der Klimatisierungsanordnung (200), einführbar ist.

10. Wärmetauscher (100) nach einem der vorhergehenden Ansprüche, wobei das Kältemittel brennbar und/oder explosionsgefährdet ist und/oder dass das Kältemittel Propan, Butan, Isobutan oder Propen ist oder enthält.

11. Wärmetauscher (100) nach einem der Ansprüche 1 bis 15, wobei der Wärmetauscher (100) als Verdampfer (101) einer Kompressionskältemaschine (28) ausgebildet ist.

12. Klimatisierungsanordnung (200) für einen Schaltschrank (300), insbesondere zur Verwendung mit einem Schaltschrank (300), **dadurch gekennzeichnet, dass** die Klimatisierungsanordnung (200) ein Gehäuse (16) aufweist, welches einen schaltschrankseitigen Gehäusebereich (161) und einen außenseitigen Gehäusebereich (162) sowie ein zwischen dem schaltschrankseitigen Gehäusebereich (161) und dem außenseitigen Gehäusebereich (162) angeordnetes Trennwandelement (32) aufweist, welches den schaltschrankseitigen Gehäusebereich (161) und den außenseitigen Gehäusebereich (152) fluidisch voneinander trennt, wobei die Klimatisierungsanordnung (200) ferner einen Wärmetauscher (100) nach einem der vorhergehenden Ansprüche umfasst.

13. Klimatisierungsanordnung (200) nach Anspruch 12, wobei das Gehäuse (16) den Wärmetauscher (100) derart aufnimmt, dass die Sammelrohre (111, 112) im außenseitigen Gehäusebereich (162) und die Rohrelemente (12) zumindest abschnittsweise im schaltschrankseitigen Gehäusebereich (161) angeordnet sind, und/oder
wobei das Trennwandelement (32) mindestens zwei Öffnungen (231, 232) oder Aussparungen aufweist, die von dem Wärmetauscher (100) im zusammengesetzten Zustand durchgriffen sind.

14. Klimatisierungsanordnung (200) nach einem Anspruch 12 oder 13, wobei ein Ventilator (27) vorgesehen ist, der innerhalb des Gehäuses (16) zur Zwangsbelüftung des Wärmetauschers (100) angeordnet und eingerichtet ist.

15. Schaltschrank (300) mit einem Gehäuse (33), das eine Vielzahl elektronischer Komponenten (26) aufnimmt, **dadurch gekennzeichnet, dass** der Schaltschrank (300) einen Wärmetauscher (100) nach einem der Ansprüche 1 bis 11 und/oder eine Klimatisierungsanordnung (200) gemäß einem der Ansprüche 12 bis 14 aufweist.
